# DEMANDE DE BREVET EUROPEEN

(11) **EP 0 564 391 A1**
(43) Date de publication de la demande: **06.10.1993**
(21) Numéro de dépôt: 93480034.3
(22) Date de dépôt: 26.03.1993
(51) Int. Cl.: A47G 29/122

(54) **Indicateur d'état d'occupation de boîtes aux lettres**

(30) Priorité: 31.03.1992 FR 9204145
(71) Demandeur: Boccara, Dan, F-06480 La Colle sur Loup (FR)
(72) Inventeur: Boccara, Dan, F-06480 La Colle sur Loup (FR)

(57) **Abrégé**

La présente invention concerne un dispositif détecteur de changement de position permettant de créer une boite aux lettres avec signal indicateur de dépôt.

L'invention concerne un dispositif permettant d'un seul coup d'oeil et même d'une distance éloignée de quelques mètres, éventuellement de sa voiture, donc sans aller ouvrir sa boîte aux lettres, de vérifier si quelqu'un y a déposé quelque chose.

Il est constitué d'un boîtier (1) en matière transparente, composé de deux demi-parties comportant un trou de diamètre approprié au passage de l'axe (2) excentré (2/3 1/3) de la pièce mobile (3). Le boîtier (1) sera fixé à l'extérieur, sur la visière de la boîte aux lettres par un adhésif double face (4). Une cale (5) empêche la pièce mobile (3) de basculer entièrement et la maintient dans une certaine position très instable. Dès que la visière est soulevée, la pièce mobile (3) entraînée par la cale (5) bascule et nous présente l'autre face colorée d'une couleur différente, indiquant que quelqu'un a soulevé la visière et a déposé quelque chose dans la boîte aux lettres. Le réarmement du dispositif se fait grâce aux molettes (8).

Le dispositif selon l'invention est particulièrement destiné à détecter un changement de position, dans l'exemple ci-dessus, adapté pour créer une boîte aux lettres avec indicateur de dépôt et pour permettre, d'un seul coup d'oeil, de déterminer l'état de la boîte aux lettres: "Libre ou occupée".

## Description

La présente invention concerne un dispositif détecteur de changement de position permettant de créer une boite aux lettres avec signal indicateur de dépôt.

La vérification du contenu des boites aux lettres est traditionnellement effectuée à l'aide d'une petite découpe protégée par une plaque transparente, ce qui permet à l'utilisateur de vérifier si cette dernière est pleine ou vide.

Certains procédés différents existent permettant de visualiser l'état de la boite aux lettres "libre ou occupée".

Par exemple le procédé décrit dans le brevet N°: 2 621 802 qui utilise une détection électrique avec un câble relié à la maison ce qui signale le passage du facteur et l'état de la boite aux lettres. Ce procédé est coûteux et nécessite l'installation d'une ligne entre la boite aux lettres et la maison. Cette installation demande un temps assez long pour sa mise en place et une maintenance constante.

Un autre exemple, décrit dans le brevet N°: 2 406 415, est en fait un système détecteur et témoin de dépôt dans la boite aux lettres, assez lourd à mettre en place et ne s'adressant qu'à un certain type de boîte aux lettres possédant deux ouvertures, une en façade pour l'introduction du courrier et une ouverture à l'arrière de la boite permettant à l'utilisateur de la vider et de réarmer le système. Ce procédé impose à l'utilisateur de se déplacer derrière sa boite aux lettres pour voir si celle-ci est pleine.

Le dispositif selon l'invention permet de remédier à ces inconvénients. Il comporte en effet selon une première caractéristique. un boîtier de matière transparente. Ce boîtier est fixé à l'extérieur, sur la partie mobile de la boite aux lettres: la visière (11), recouvrant la fente et permettant l'introduction du courrier. Il contient un système mécanique qui change de position automatiquement suivant la façon dans laquelle ce boîtier s'est trouvé et qui conserve cet état jusqu'au réarmement du dispositif. La deuxième position de la partie mobile du système étant de couleur différente, permettra, même d'une distance éloignée de quelques mètres, de sa voiture éventuellement pour le cas des maisons individuelles, de vérifier l'état de la boite aux lettres et d'éviter à plusieurs personnes d'aller vérifier son contenu, de s'arrêter et de perdre du temps.

Selon des modes particuliers de réalisation:
● Le boîtier pourra être de forme rectangulaire ou cylindrique ou d'une composition des deux, de matière transparente résistant aux UV et ne craignant pas le gel.
● Ses dimensions pourront varier suivant la taille de la visière équipant la boite aux lettres, et seront de l'ordre par exemple de 20 mm pour sa hauteur, de 20 mm pour sa largeur et d'une longueur variant de 20 à 250 mm.
● Le boîtier sera fixé sur la visière à l'aide d'un adhésif double face, résistant aux intempéries, ou de tout autre moyen facile à mettre en oeuvre par une personne non expérimentée et qui ne demandera pas plus de quelques minutes pour sa pose.
● La partie mobile qui se trouve à l'intérieur du boîtier, est en fait maintenue dans une position très instable au repos et basculera dès que la visière sera soulevée pour introduire du courrier par la fente prévue à cet effet, et montrera l'autre côté du mobile sérigraphié ou peint d'une autre couleur.

Les dessins annexés illustrent l'invention:

La figure 1 représente le dispositif selon l'invention, monté sur une boîte aux lettres.

La figure 2 représente le dispositif au repos, selon l'invention.

La figure 3 représente le dispositif dans l'autre position, selon l'invention.

La figure 4 représente le demi boîtier partie gauche de la boîte, suivant l'axe AA.

La figure 5 représente le demi boîtier partie droite de la boîte, suivant l'axe AA.

Les figures 6 et 7 représentent la pièce mobile.

En référence à ces dessins, le dispositif comporte un boîtier (1) en matière transparente, composé de deux demi-parties com-portant un trou de diamètre approprié au passage de l'axe (2) de la pièce mobile (3). Le trou pourra être biseauté de manière à réduire son épaisseur pour que la portée de la pièce soit minimale et qu'elle ne soit pas freinée par le frottement de l'axe.

Le boîtier (1) sera fixé à la visière de la boîte aux lettres par un adhésif double face (4), pour sa facilité de mise en oeuvre, par exemple, sur la face arrière du dispositif, ou suivant le modèle de boîtes aux lettres par le dessous du dispositif. En effet sur certains modèles la visière se trouve au dessus de la boite aux lettres.

Une cale (5) empêche la pièce mobile (3) de basculer entièrement et la maintient dans une certaine position très instable. Dès que la visière est soulevée, la pièce mobile (3) très instable entraînée par la cale (5) bascule et nous présente l'autre face colorée d'une couleur différente, indiquant que quelqu'un a soulevé la visière et a déposé quelque chose dans la boîte aux lettres.

La pièce mobile (3) suivant le croquis pourrait avoir les côtes suivantes:
● Plaque (6) de 46 x 16 x 1 mm renflée sur un grand bord (7) pour lui donner plus de poids de ce côté et avoir ainsi une sensibilité plus importante.
● Deux axes (2) de 1 mm excentrés 2/3 1/3 sur petit bord, longueur 4 mm et prolongés par 2 molettes (8) de ⌀ 4 mm longueur 5 mm . Le fait de décentrer l'axe permet de rendre le système encore plus instable et donc beaucoup plus sensible pour basculer dans l'autre position.

Les deux molettes (8) de ⌀ 4 mm et de longueur 5 mm ne sont pas indispensables au bon fonctionnement du dispositif. Solidaires de l'axe (2), elles permettent de tenir plus facilement la pièce mobile (3) entre ses doigts pour remettre à l'état initial la pièce mobile (3).

Pour des facilités de fabrication évidente, on pourra constituer le boîtier dans une matière plastique transparente par exemple, avec des côtés identiques, un seul moule, donc des frais techniques beaucoup moins élevés. Les deux demi boîtier à l'exception de la cale (5) peuvent s'assembler facilement en positionnant les ergots (9) face à face; on remarque les trous (10) permettant la mise en place facile de la pièce mobile (3) par ses axes (2). Les demi boîtiers une fois assemblés, pourront être collés traditionnellement ou par une méthode d'ultra sons, beaucoup plus fiable et ne changeant pas la couleur du plastique transparent.

L'adhésif double face (4) ne sera pas pas collé sur le boîtier, en effet selon le type de boîte aux lettres que possédera l'utilisateur, il pourra à sa guise le mettre en place sur l'arrière du dispositif ou sur le dessous.

Selon une variante non illustrée, ce dispositif peut s'adapter à n'importe quels systèmes basculant. Il peut permettre entre autre à détecter la sortie et la rentrée d'animaux domestiques.

Certains modèles trop anciens de boîtes aux lettres ne possèdent pas de visière. Pour les personnes désireuses d'installer quand même ce dispositif sur leur boîte aux lettres, on pourra prévoir à ce moment-là une visière, réalisée dans un matériau en plastique léger, qu'on pourra découper à la mesure de la fente d'introduction, elle sera mise en place aussi facilement que le détecteur de position, par un adhésif double face.

Cette visière étant posée elle se comportera exactement comme une visière originale et pourra se lever facilement grâce au pli prévu à cet effet. Il suffira alors de coller le détecteur de position sur cette visière.

Les couleurs banales les plus courantes pour les deux faces de la partie mobile du détecteur de position, peuvent être: le vert pour indiquer de ne pas s'arrêter devant la boîte aux lettres, feu vert on passe, et le rouge, feu rouge on s'arrête. On choisira des couleurs vives ou fluorescentes pour être visibles de loin. A titre d'exemple non limitatif, le boîtier aura des dimensions de l'ordre de 20 mm pour sa hauteur et sa largeur et 50 mm pour sa longueur.

Le dispositif selon l'invention est particulièrement destiné à détecter un changement de position, dans l'exemple ci-dessus, adapté à une boîte aux lettres pour permettre, d'un seul coup d'oeil, de déterminer l'état de la boîte aux lettres: "Libre ou occupée".

## Revendications

**1)** Dispositif pour permettre de détecter un changement de position, d'un système basculant adapté par exemple à une boîte aux lettres pour permettre, d'un seul coup d'oeil, de déterminer l'état de la boîte aux lettres: "Libre ou occupée".
Du type comportant un boîtier (1), pourvu d'une face de fixation, à coller sur la partie extérieure de la visière mobile recouvrant la fente de la boîte aux lettres; boîtier dans lequel vient se loger une plaque mobile (3), montée sur un axe excentré, maintenue en équilibre instable, qui change de position dès que le boîtier pivote.
Caractérisé en ce que le boîtier du dispositif est en matière transparente afin de permettre la vérification du changement de position de la plaque mobile (3) et en ce qu'une molette (8) solidaire de l'axe (2) permet la remise à l'état initial de la plaque mobile (3).

**2)** Dispositif selon la Revendication 1 caractérisé en ce que l'axe (2) est excentré 2/3 1/3 sur le petit bord, permettant à la plaque mobile (3) d'être en équilibre très instable.

**3)** Dispositif selon la Revendication 1 caractérisé en ce que des ergots (9) permettent un assemblage des deux parties constituant le boîtier (1).

**4)** Dispositif selon la Revendication 1 caractérisé en ce que des trous (10) permettent la mise en place de l'axe (2).

**5)** Dispositif selon la Revendication 1 caractérisé en ce que la plaque mobile (3) présente deux faces de couleurs différentes, rouge et vert.
